# EUROPÄISCHE PATENTANMELDUNG

(11) **EP 0 233 561 A2**
(43) Veröffentlichungstag der Anmeldung: **26.08.1987**
(21) Anmeldenummer: 87101684.6
(22) Anmeldetag: 07.02.1987
(51) Int. Cl.: G07F 17/32, G07F 5/24, G07F 9/06

(54) **Vorrichtung zur Geldentnahme aus Geldspielgeräten**

(30) Priorität: 11.02.1986 DE 3604212
(71) Anmelder: Th. Bergmann GmbH & Co., D-25462 Rellingen (DE)
(72) Erfinder: Bergmann, Tjark, D-2084 Rellingen b. Hamburg (DE)
(74) Vertreter: Schmidt-Bogatzky, Jürgen, Dr. Ing. Huth, Dietrich & Partner

(57) **Zusammenfassung**

Die Erfindung betrifft eine Vorrichtung zur Geldentnahme aus Geldspielgeräten. Der geräteseitige Geldsammelbehälter 3 ist als Auswurfvorrichtung 2 ausgebildet, die mit einem Zählwerk 5 und einem Ein-/Aus-Schalter 23 verbunden ist. Der Ein-/Aus-Schalter 23 ist als Schlüsselschalter ausgebildet. Nach Betätigung des Ein-/Aus-Schalters 23 zahlt der gleichzeitig als Auswurfvorrichtung ausgebildete Geldsammelbehälter 3 eine bestimmte vom Zählwerk 5 registrierte Anzahl Münzen in eine Ausgabeschale 32 oder einen Münzsammeltrichter 14. Da der Ein-/Aus-Schalter 23 von außen betätigt werden kann, und die Registrierung der ausgeworfenen Anzahl Münzen im Geldspielgerät 1 erfolgt, braucht dieses für den Münzentnahmevorgang nicht außer Betrieb gesetzt werden.

## Beschreibung

Die Erfindung betrifft eine Vorrichtung zur Geldentnahme aus Geldspielgeräten, mit einem mit einem Zählwerk verbundenen als Auswurfeinrichtung ausgebildeten geräteseitigen Geldsammelbehälter, der aus einer vorgegebenen Anzahl münzspezifischer Münzschächte besteht, die eingangsseitig über einen Einlaufverteiler mit einem an dem Gerätegehäuse ausgebildeten Münz-Einwurfschlitz und ausgangsseitig mit jeweils einer Münzauswurfeinrichtung verbunden sind, deren Ausgänge einem Münzsammeltrichter oder einer Ausgabeschale zugeordnet sind wobei den Münzschächten eine Füllstandanzeigeeinrichtung zugeordnet ist.

Bei heute bekannten Automaten wird das Geld dadurch entnommen, daß nach Öffnen des Gerätes das in einem Kassenbehälter angesammelte Geld in periodischen Abständen entnommen wird. Hierzu muß der Betrieb des jeweiligen Automaten meist für längere Zeit unterbrochen werden, um die Entnahme durchzuführen. Außerdem können nur bestimmte, mit der Abrechnung vertraute, Personen hiermit beauftragt werden.

Die Aufgabe der Erfindung besteht darin, eine Vorrichtung zu schaffen, mittels derer die Geldentnahme ohne den Automaten zu öffnen, jederzeit und durch jeden Beauftragten durchgeführt werden kann.

Erfindungsgem. erfolgt die Lösung der Aufgabe dadurch, daß an dem Münzsammelbehälter eine Spannvorrichtung zur lösbaren Halterung eines Beutels oder dergleichen zur Münzaufnahme und eine Klippvorrichtung zum Verschließen des Beutels angeordnet ist, und daß zwischen jedem Elektromotor einer Münzauswurfeinrichtung und dem Stellglied ein jeweils einem Elektromotor zugeordneter gegebenenfalls als Schlüsselschalter ausgebildeter Ein-/Ausschalter zugeordnet ist, wobei die Münzauswurfeinrichtungen mit einem Zählwerk verbunden sind, das mit einem Geldscheinwechsler verbunden ist, der über einen Wechselregler mit dem Stellglied in Verbindung steht. Nach Betätigen des Schalters zahlt der gleichzeitig als Auswurfvorrichtung ausgebildete Geldsammelbehälter eine bestimmte, vom Zählwerk registrierte, Anzahl Münzen in eine Ausgabeschale. Da der Schalter von außen betätigt werden kann und die Registrierung der ausgeworfenen Anzahl von Münzen im Geldspielgerät 1 erfolgt, braucht dieses für diesen Vorgang nicht außer Betrieb gesetzt werden, und die Münzentnahme kann somit jederzeit durch jede beauftragte Person erfolgen. So können beispielsweise Aufsichtspersonen in Spielhallen, auch wenn sie nicht zur Abrechnung befugt sind, sich jederzeit mit dem nötigen Wechselgeld aus den vorhandenen Automaten versorgen.

Weitere Merkmale der Erfindung werden in den abhängigen Ansprüchen beschrieben und am Beispiel der in der Zeichnung schematisch dargestellten Vorrichtung zur Geldentnahme näher erläutert.

Die Auswurfvorrichtung 2 zur Geldentnahme ist in dem Gerätegehäuse 9 des Geldspielgerätes 1 angeordnet und besteht aus einer Auswurfeinrichtung 4 für vorgegebene Geldmengen undarten, die mit einem geräteseitigen Geldsammelbehälter 3, einem Zählwerk 5 und einem Ein-/Aus-Schalter 23 verbunden ist. Die Auswurfeinrichtung 4 besteht aus drei Münzauswurfeinrichtungen 11, denen jeweils ein Münzschacht 7 zugeordnet ist. Die Münzsαhächte 7 bilden in ihrer Gesamtheit einen Geldsammelbehälter 3 und sind über einen Einlaufverteiler 8 mit dem Münzeinwurfschlitz 10 verbunden. Die Münzauswurfeinrichtungen 11 sind vorzugsweise als Auszahlhopper ausgebildet und werden jeweils mittels eines Elektromotors 12 angetrieben. Die Elektromotoren 12 sind mit einem Ein-/Aus- Schalter 23 und einem Stellglied 6 verbunden. Der Ein-/Aus- Schalter 23 ist vorzugsweise als Schlüsselschalter ausgebildet. Bei seiner Betätigung wird durch Wirkeingriff eines Schalters 33 der Spielregler 31 blockiert, so daß das Geldspielgerät 1 nicht benutzt werden kann. Es ist aber auch möglich, das Geldspielgerät 1 so auszubilden, daß auf den Schalter 33 verzichtet werden kann. In diesem Fall ist es lediglich erforderlich, bei Betätigung des Ein-/Aus-Schalters 23 das Stellglied 6 zu blockieren, so daß etwaige von der Gewinnermittlungseinrichtung 39 ermittelten Gewinne erst verzögert nach Beendigung der Geldentnahme mittels des Ein-/Aus-Schalters 23 ausgezahlt werden. Die Funktion der Gewinnermittlungseinrichtung 39 und des Spielreglers 31 bleibt jedoch unbeeinträchtigt. Dies hat zur Folge, daß der Spielbetrieb am Geldspielgerät 1 bei einer Geldentnahme über den Ein-/Aus-Schalter 23 nicht beeinträchtigt wird. Das Stellglied 6 ist mit einem Spielregler 31, einem Wechselgeldregler 27 und einem Auszahlregler 20 verbunden. Ferner ist im Bereich der Münzschächte 7 eine Füllstandanzeigeeinrichtung 18 vorgesehen. Durch diese Füllstandanzeigeeinrichtung 18 ist sichergestellt, daß aus den Münzschächten 7 nur soviel Münzen entnommen werden, daß die zur Durchführung des Spielbetriebs erforderliche Münzreserve für Gewinnzahlungen erhalten bleibt. Die Füllstandanzeigeeinrichtung 18 kann z. B. als lichtoptische Abtasteinrichtung 19 ausgebildet sein, wobei jedem Münzrohr 7 jeweils eine Lichtquelle' 21 und ein Lichtempfänger 22 zugeordnet ist. Die lichtoptischen Abtasteinrichtungen 19 werden vorzugsweise höhenverstellbar ausgebildet, um die Spielgeldreserve an den einzelnen Münzschächten 7 individuell einstellen zu können. · Jeder Münzschacht 7 ist mit einem Zählwerk 5 verbunden, das den Geldwert der durch die Münzauswurfeinrichtungen 11 ausgeworfenen Geldbeträge aufaddiert. Die jeweils entnommenen Geldmengen werden in dem Auszahlspeicher 25 gespeichert. Zweckmäßigerweise wird das Zählwerk 5 mit einem Auszahldrucker 24 verbunden, der bei einer Geldentnahme die entnommene Geldmenge durch einen bedruckten Papierstreifen quittiert. Die Ausgänge 13 der Münzauswurfeinrichtungen 11 sind einem Münzsammeltrichter 14 zugeordnet, an dem eine Spannvorrichtung 15 zur lösbaren Befestigung eines Beutels 16 angeordnet ist. Unterhalb der Spannvorrichtung 15 befindet sich eine Clipvorrichtung 17 mittels derer der Beutel 16 nach Beendigung der Befüllung mit Geldmünzen über einen Impuls des Auszahlreglers 20 verschlossen wird. Es ist aber auch möglich, den Ausgängen 13 der Münzauswurfeinrichtungen 11 eine Ausgabeschale 32 zuzuordnen, wie es in der Zeichnung durch Strichlinien dargestellt ist. Die Ausgabeschale 32 kann in das Gehäuse 34 des Geldspielgeräts 1 ein- und ausschiebbar ausgebildet sein.

Es kann ferner eine Einrichtung zum-Geldscheinwechseln vorgesehen sein um den Spielern die Möglichkeit zu geben, Geldscheine in benötigte Münzen umtauschen zu können. Der Geldscheinwechsler 26 ist mit einem Geldscheinsammler 28 verbunden, in dem ein verplombter Scheinsammelbehälter 29 herausnehmbar gelagert sein kann. Der Geldscheinwechsler 26 ist mit dem Zählwerk 5 und einem Wechelgeldregler 27 verbunden, über den in Abhängigkeit von dem zu wechselnden Geldschein die entsprechenden Münzauswurfeinrichtungen 11 betätigt werden. Die durch Geldmünzen ausgezahlte Geldmenge wird durch das Zählwerk 5 angezeigt.

Der ebenfalls mit dem Stellglied 6 verbundene Spielregler 31 ist über eine Gewinnermittlungseinrichtung 39 mit dem Spieltastenfeld 30 verbunden. Bei einem Gewinn erfolgt über den Spielregler 31 die Betätigung des Stellglieds 6 mit der Folge, daß über die Münzauswurfeinrichtungen 11 der Gewinn ausgezahlt wird.

## Patentansprüche

1. Vorrichtung zur Geldentnahme aus Geldspielgeräten, mit einem mit einem Zählwerk (5) verbundenen als Auswurfeinrichtung (4) ausgebildeten geräteseitigen Geldsammelbehälter (3), der aus einer vorgegebenen Anzahl münzspezifischer Münzschächte (7) besteht, die eingangsseitig über einen Einlaufverteiler (8) mit einem an dem Gerätegehäuse (9) ausgebildeten Münz-Einwurfschlitz (10) und ausgangsseitig mit jeweils einer Münzauswurfeinrichtung (11) verbunden sind, deren Ausgänge einem Münzsammeltrichter (14) oder einer Ausgabeschale (32) zugeordnet sind wobei den Münzschächten (7) eine Füllstandsanzeigeeinrichtung (18) zugeordnet ist, dadurch gekennzeichnet, daß an dem Münzsammelbehälter (14) eine Spannvorrichtung (15) zur lösbaren Halterung eines Beutels (16) oder dergleichen zur Münzaufnahme und eine Klippvorrichtung (17) zum Verschliessen des Beutels (16) angeordnet ist, und daß zwischen jedem Elektromotor (12) einer Münzauswurfeinrichtung (11) und dem Stellglied (6) ein jeweils einem Elektromotor (12) zugeordneter gegebenenfalls als Schlüsselschalter ausgebildeter Ein-/Ausschalter (23) zugeordnet ist, wobei die Münzauswurfeinrichtungen (11) mit einem Zählwerk (5) verbunden sind, das mit einem Geldscheinwechsler (26) verbunden ist, der über einen Wechselgeldregler (27) mit dem Stellglied (6) in Verbindung steht.

2. Vorrichtung nach Anspruch 1, dadurch gekennzeichnet, daß die Füllstandsanzeigeeinrichtung (18) als lichtoptische Abtasteinrichtung-(19) ausgebildet ist, die mit einem mit dem Stellglied (6) in Wirkverbindung stehenden Auszahlregler (20) verbunden ist.

3. Vorrichtung nach Anspruch 1, dadurch gekennzeichnet, daß jedem Münzschacht (8) eine Lichtquelle (21) und ein Lichtempfänger (22) als lichtoptische Abtasteinrichtung (19) zugeordnet ist.

4. Vorrichtung nach Anspruch 1 und 2, dadurch gekennzeichnet, daß das Zählwerk (5) mit einem Auszahldrucker (24) und einem Auszahlspeicher (25) verbunden ist.

5. Vorrichtung nach Anspruch 1 bis 3 dadurch gekennzeichnet, daß der Geldscheinwechsler (26) mit einen Geldscheinsammler (28) verbunden ist, in dem ein verplombter Scheinsammelbehälter (29) aus dem Geldscheinsammler (28) herausnehmbar gelagert ist.

6. Vorrichtung nach Anspruch 1 bis 5, dadurch gekennzeichnet, daß zwischen jedem Elektromotor (12) einer Münzauswurfeinrichtung (11) und dem Stellglied (6) ein jeweils einem Elektromotor (12) zugeordneter Ein-/Ausschalter (23) angeordnet ist.
